# FASCICULE DE BREVET EUROPEEN

(11) **EP 1 072 761 B1**
(45) Date de publication et mention de la délivrance du brevet: **16.03.2005**
(21) Numéro de dépôt: 00402104.4
(22) Date de dépôt: 21.07.2000
(51) Int. Cl.: F01L 13/00

(54) **Dispositif perfectionné de commande d'une soupape et moteur à combustion interne muni de ce dispositif**
Perfektioniertes Ventilbetätigungsgerät und ein mit diesem Gerät ausgerüsteter Verbrennungsmotor
Improved valve command device and internal combustion engine equipped with this device

(30) Priorité: 28.07.1999 FR 9909811
(43) Date de publication de la demande: 31.01.2001
(73) Titulaire: Peugeot Citroen Automobiles SA, 92200 Neuilly sur Seine (FR)
(72) Inventeur: Berthias, Gilles, 91270 Vigneux sur Seine (FR)
(74) Mandataire: Lanceplaine, Jean-Claude

(56) Documents cités:
- WO-A-90/03497
- DE-A- 4 220 816
- GB-A- 2 165 887
- GB-A- 190 906 650

## Description

La présente invention concerne un dispositif de commande d'une soupape et un moteur à combustion interne muni de ce dispositif.

Un des critères principaux pour la conception et la mise au point d'un moteur à combustion interne consiste le plus souvent à augmenter les performances du moteur pour un régime de rotation élevé sans dégrader les performances, et notamment le couple disponible, à bas et à moyen régime.

Pour aboutir à ce résultat, il est connu de faire varier la distribution du moteur en modifiant la levée des soupapes de ce moteur et/ou le calage angulaire des cames actionnant ces soupapes de manière à privilégier certaines performances dans une plage déterminée de régime.

Parmi les systèmes de distribution variable existants, il est connu d'utiliser des cames à trois dimensions, c'est à dire dont le profil est variable le long de leur axe de rotation. Une telle conception permet, grâce à un déplacement de l'arbre à cames parallèlement à son axe de rotation, d'obtenir différentes configurations de distribution. Cette conception est particulièrement complexe et conduit à une augmentation de l'encombrement longitudinal du moteur.

FR-A-2.453.979 décrit un dispositif de commande d'une soupape de moteur à combustion interne, du type comprenant un culbuteur, monté articulé sur un support, autour d'un premier axe d'oscillation fixe, muni d'un premier bras sollicitant l'extrémité libre de la queue de la soupape et d'un second bras sollicité par une came de commande rotative, et des moyens de réglage de la levée de la soupape.

Les moyens de réglage de la levée de soupape décrits dans ce document, comprenant un excentrique associé à un axe de rotation du culbuteur, sont relativement complexes.

On connaît également dans le document GB-A-12069 un dispositif de commande d'une soupape de moteur de combustion interne selon le préambule de la revendication 1.

L'invention a pour but de proposer un dispositif de commande d'une soupape simple et peu coûteux, d'encombrement longitudinal réduit, ceci en évitant autant que possible l'utilisation d'éléments sensibles à l'usure, en particulier d'éléments continuellement ou fréquemment sollicités en rotation.

A cet effet, l'invention a pour objet un dispositif de commande d'une soupape, du type précité, caractérisé en ce que la surface de contact de la came de réglage avec le second galet est curviligne et s'incurve sensiblement autour du second axe de rotation mobile.

Suivant d'autres caractéristiques de ce dispositif de commande :
- il comprend des moyens de réglage du calage angulaire de la came de commande,
- les moyens de réglage du calage comprennent un pivot matérialisant le premier axe de rotation mobile, monté déplaçable dans une lumière curviligne s'incurvant autour d'un axe de rotation fixe de la came de commande,
- la lumière curviligne est centrée sur un axe de calage coïncidant avec l'axe de rotation fixe de la came de commande lorsque la soupape est dans une position de référence.

L'invention a également pour objet un moteur à combustion interne caractérisé en ce qu'il comprend un dispositif de commande de soupape tel que défini ci-dessus, la soupape étant de préférence une soupape d'admission.

Les figures 1 et 2 sont des vues en élévation similaires montrant un dispositif de commande d'une soupape selon deux modes de réalisation de l'invention respectivement.

On a représenté sur la figure 1 un dispositif 10 selon un premier mode de réalisation de l'invention pour la commande d'une soupape 12 de moteur à combustion interne. Ce dispositif de commande 10 est agencé dans une culasse 14 du moteur.

La soupape 12 est déplaçable entre une position fermée, telle que représentée sur la figure 1, en appui sur un siège 16 ménagé dans la culasse 14, et une position ouverte (non représentée). La soupape 12 est rappelée élastiquement vers sa position fermée à l'aide de moyens classiques non représentés.

Dans l'exemple décrit, le dispositif de commande 10 est destiné à actionner une soupape d'admission du moteur. Toutefois, en variante, ce même dispositif 10 pourrait être utilisé pour actionner une soupape d'échappement.

Le dispositif de commande 10 comprend un culbuteur 18, monté articulé sur la culasse 14, autour d'un axe d'oscillation fixe F1. Le culbuteur 18 est muni d'un premier bras 18A sollicitant l'extrémité libre de la queue 20 de la soupape 12 et d'un second bras 18B sollicité par une came de commande rotative 22. On notera que le culbuteur 18 forme un levier du premier genre.

La came 22 est portée par un arbre à cames classique 24 monté rotatif autour d'un axe de rotation fixe F2 formant l'axe de rotation de la came 22.

Le dispositif de commande 10 comprend également des moyens de réglage de la levée de la soupape 12 comportant un organe de réglage 28 de forme générale triangulaire.

L'organe de réglage 28 est monté articulé sur le second bras 18B du culbuteur autour d'un axe d'oscillation mobile M1. L'organe de réglage 28 porte deux galets rotatifs 30, 32. Un premier galet 30 est en contact avec la came de commande 22. Ce premier galet 30 est monté articulé sur l'organe de réglage 28 autour d'un premier axe de rotation mobile R1. Le second galet 32 est en contact avec une came de réglage 34. Ce second galet 32 est monté articulé sur l'organe de réglage 28 autour d'un second axe de rotation mobile R2.

On notera que les axes F1, F2, M1, R1 et R2 sont sensiblement parallèles entre eux. On notera également que les trois axes mobiles M1, R1 et R2 forment, dans un plan qui leur est perpendiculaire, les trois sommets d'un triangle. Tous les axes F1, F2, M1, R1 et R2 sont distincts deux à deux.

La came de réglage 34 est montée articulée sur la culasse 14 autour d'un autre axe d'oscillation fixe F3 sensiblement parallèle au précédent axe d'oscillation fixe F1 de sorte que, pour une position constante de la came de commande 22 correspondant à une position de la soupape où celle-ci est ouverte, les déplacements de cette came de réglage 34 fassent varier la distance entre l'axe d'oscillation fixe F1 et le second axe de rotation mobile R2.

De préférence, la surface de contact de la came de réglage 34 avec le second galet 32 est délimitée par une surface curviligne 36 s'incurvant sensiblement autour du second axe de rotation mobile R2.

L'axe d'oscillation fixe F3 coïncide avec le premier axe d'oscillation mobile M1 lorsque la soupape 12 est dans une position de référence, à savoir la position fermée telle qu'illustrée sur la figure 1.

La came de réglage 34 est déplacée à l'aide de moyens classiques comprenant, par exemple, un actionneur électrique ou hydraulique.

Au cours du fonctionnement du dispositif de commande 10 illustré sur la figure 1, la came rotative 22 sollicite l'organe de réglage 28 par l'intermédiaire du premier galet 30. Cet organe de réglage 28, articulé sur le culbuteur 18 et en appui roulant sur la rampe 36 par l'intermédiaire du second galet 32, sollicite le culbuteur 18 de façon à actionner la soupape 12. Lors du déplacement angulaire de la came 22, le second galet 32 roule sur la rampe 36.

Pour modifier la levée de la soupape 12, on commande la came de réglage 34 de façon à la faire pivoter autour de l'axe fixe F3, ce qui a pour effet, pour une position constante de la came de commande 22 correspondant à une position de la soupape 12 où celle-ci est ouverte, de modifier la distance entre l'axe d'oscillation fixe F1 et le second axe de rotation mobile R2. La modification de cette distance provoque une modification de la levée maximale de la soupape 12.

On notera que la rampe curviligne 36 se poursuit par une partie 36A de courbure inverse et dont au moins la partie adjacente à la rampe 36 est circulaire et centrée sur l'axe F3. La disposition est telle que le galet 32 se trouve en contact avec cette partie circulaire lorsque la soupape est fermée.

Du fait que l'axe M1 coïncide avec l'axe F3 lorsque la soupape est fermée, si on modifie le réglage, c'est-à-dire la position de la came de réglage 34 dans cette situation, aucune autre pièce ne bouge car le dispositif est agencé pour que, dans ce cas, seule la partie circulaire soit en contact avec le galet 32. On assure ainsi que la soupape reste fermée quand elle doit être fermée, c'est-à-dire quand le dos de la came est en contact avec le galet 30 (le «dos» de la came est la partie de celle-ci qui correspond à la fermeture de la soupape lorsqu'elle est en contact avec le culbuteur ou une pièce intermédiaire).

On notera que le réglage de la levée de la soupape peut être réalisé de façon continue du fait que la came de réglage 34 peut se déplacer de façon continue autour de l'axe fixe F3.

De façon classique, le moteur comporte un vilebrequin associé au dispositif de commande de soupape. La courbe de la levée de la soupape en fonction de l'angle de rotation du vilebrequin a classiquement une forme générale de cloche (voir par exemple FR-A-2.453.979).

Quelle que soit la position de la came de réglage 34, le second galet 32 roule dans tous les cas au contact de la même surface de came 36 de cette came de réglage 34. De ce fait, on observe que différentes positions de la came de réglage 34 conduisent à différentes levées de la soupape 12 correspondant à différentes courbes de levée de cette soupape en fonction de l'angle de rotation du vilebrequin du moteur. Ces différentes courbes sont toutes sensiblement symétriques et présentent à l'ouverture et à la fermeture de la soupape des tangentes de faible pente gages de silence du dispositif de commande.

Sur la figure 2, on a représenté un second mode de réalisation du dispositif de commande 10 selon l'invention. Sur cette figure 2, les éléments analogues à ceux de la figure 1 sont désignés par des références identiques.

Le dispositif de commande 10 selon le deuxième mode de réalisation de l'invention comprend des moyens de réglage du calage angulaire de la came de commande 22.

Ces moyens de réglage du calage comprennent un pivot 40, matérialisant le premier axe de rotation mobile R1, monté déplaçable dans une lumière curviligne 42 s'incurvant autour de l'axe de rotation fixe F2 de la came 22.

De préférence, la lumière curviligne 42 est centrée sur un axe de calage C coïncidant avec l'axe de rotation fixe F2 de la came de commande 22 lorsque la soupape 12 est dans une position de référence, à savoir sa position fermée telle qu'illustrée sur la figure 2.

Comme expliqué précédemment à propos des axes F3 et M1, du fait que les axes F2 et C coïncident lorsque la soupape est fermée, si on déplace le pivot 40 dans la lumière 42 dans cette situation, le galet 30 reste en contact avec le dos de la came 22 et aucune autre pièce ne bouge. Ainsi, quelle que soit la position du pivot 40 dans la lumière 42, la soupape reste fermée quand elle doit l'être, c'est-à-dire quand le dos de la came 22 est en contact avec le galet 30.

Le pivot 40 est déplacé dans la lumière curviligne 42 à l'aide de moyens classiques comprenant, par exemple, un actionneur électrique ou hydraulique. Ces moyens permettent également d'immobiliser le pivot 40 dans la lumière 42 dans la position de réglage de calage souhaitée.

Dans le cas d'une soupape d'admission, les moyens de réglage du calage illustrés sur la figure 2 permettent de faire varier le retard ou l'avance de l'ouverture et de la fermeture de la soupape 12.

Parmi les avantages de l'invention on notera les suivants.

Le dispositif de commande d'une soupape selon l'invention permet de régler de façon continue la levée de la soupape, ceci à l'aide d'une came de réglage 34 dont les déplacements sont limités, ce qui réduit les risques d'usure.

Ce risque d'usure est d'autant plus réduit que les moyens de réglage de la levée de la soupape ne requièrent pas d'élément tournant en permanence.

Par ailleurs, l'ouverture et la fermeture de la soupape sont réalisées de façon progressive et silencieuse, ceci à l'aide de moyens d'encombrement réduit, notamment dans la direction longitudinale du moteur, à savoir la direction parallèle à l'axe fixe F1 d'oscillation du culbuteur.

De plus, les différentes courbes de levée de la soupape en fonction de l'angle de rotation du vilebrequin obtenues pour différents réglages de la position de la came de réglage 34 sont symétriques, le retard à l'ouverture d'admission (dans le cas d'une soupape d'admission) pouvant être annulé par les moyens de réglage du calage angulaire de la came de commande.

Enfin, on notera que le dispositif de l'invention peut être utilisé dans un moteur comprenant un ou deux arbres à cames.

## Revendications

1. Dispositif de commande d'une soupape (12) de moteur à combustion interne, du type comprenant un culbuteur (18), monté articulé sur un support (14), autour d'un premier axe d'oscillation fixe (F1), muni d'un premier bras (18A) sollicitant l'extrémité libre de la queue (20) de la soupape (12) et d'un second bras (18B) sollicité par une came de commande rotative (22), et des moyens (28, 34) de réglage de la levée de la soupape comprenant un organe de réglage (28), monté articulé sur le second bras (18B) du culbuteur autour d'un axe d'oscillation mobile (M1), un premier galet (30) de contact avec la came de commande (22), lequel est monté articulé sur l'organe de réglage (28) autour d'uni premier axe de rotation mobile (R1), et un second galet (32) de contact avec une came de réglage (34), lequel est monté articulé sur l'organe de réglage (28) autour d'un second axe de rotation mobile (R2), les axes d'oscillation (F1, M1) et de rotation (R1, R2) étant tous distincts et sensiblement parallèles entre eux, la came de réglage (34) étant montée articulée sur le support (14) autour d'un second axe d'oscillation fixe (F3) sensiblement parallèle au premier axe d'oscillation fixe (F1) de sorte que, pour une position constante de la came de commande (22) correspondant à une position de la soupape (12) où celle-ci est ouverte, les déplacements de cette came de réglage (34) fassent varier la distance entre le premier axe d'oscillation fixe (F1) et le second axe de rotation mobile (R2), **caractérisé en ce que** la surface (36) de contact de la came de réglage (34) avec le second galet (32) est curviligne et s'incurve sensiblement autour du second axe de rotation mobile (R2).

2. Dispositif selon la revendication 1, **caractérisé en ce qu'**il comprend des moyens (40, 42 ; 44) de réglage du calage angulaire de la came de commande (22).

3. Dispositif selon la revendication 2, **caractérisé en ce que** les moyens de réglage du calage comprennent un pivot (40) matérialisant le premier axe de rotation mobile (R1), monté déplaçable dans une lumière curviligne (42) s'incurvant autour d'un axe de rotation fixe (F2) de la came de commande (22).

4. Dispositif selon la revendication 3, **caractérisé en ce que** la lumière curviligne (42) est centrée sur un axe de calage (C ) coïncidant avec l'axe de rotation fixe (F2) de la came de commande lorsque la soupape (12) est dans une position de référence.

5. Moteur à combustion interne, **caractérisé en ce qu'**il comprend un dispositif de commande de soupape selon l'une quelconque des revendications précédentes, la soupape étant de préférence une soupape d'admission.

## Claims

1. Device for controlling an internal combustion engine valve (12) of the type including a rocker (18) mounted so that it is articulated to a mounting (14), around a first fixed oscillation shaft (F1), fitted with a first arm (18A) prompting the free end of the stem (20) of the valve (12) and a second arm (18B) prompted by a rotary operating cam (22), and means (28, 34) of setting the lift of the valve consisting of an adjustment unit (28), fitted so that it is articulated onto the second arm (18B) of the rocker around a moving oscillating shaft (M1), a first roller (30) for contact with the operating cam (22), which is mounted so that it is articulated onto the adjustment unit (28) around a first moving rotational shaft (R1), and a second roller (32) for contact with a setting cam (34) which is fitted so that it is articulated onto the adjustment unit (28) around a second moving rotational shaft (R2), the oscillating (F1, M1) and rotational (R1, R2) shafts all being separate and more or less parallel with each other, the setting cam (34) being fitted so that it is articulated onto the mounting 14 around a second fixed oscillating shaft (F3) more or less parallel to the first fixed oscillating shaft (F1) so that, for a constant position of the operating cam (22) corresponding to a position of the valve (12) where it is open, the movements of this setting cam (34) vary the distance between the first fixed oscillating shaft (F1) and the second moving rotational shaft (R2), **characterised in that** the contact surface (36) of the setting cam (34) with the second roller (32) is curvilinear and curves inward more or less around the second moving rotational shaft (R2).

2. Device according to Claim 1, **characterised in that** it includes means (40, 42; 44) of adjusting the angular setting of the operating cam (22).

3. Device according to Claim 2, **characterised in that** the means of adjusting the setting include a pivot (40) materialising the first moving rotational shaft (R1), fitted so as to be movable in a curved opening (42) which curves inward around a fixed rotational shaft (F2) of the operating cam (22).

4. Device according to Claim 3, **characterised in that** the curvilinear opening (42) is centred on a setting shaft (C) coinciding with the fixed rotational shaft (F2) of the operating cam when the valve (12) is in a danum position.

5. Internal combustion engine, **characterised in that** it includes a valve operating device according to any one of the above claims, the valve preferably being an inlet valve.

## Patentansprüche

1. Steuervorrichtung für ein Ventil (12) einer Brennkraftmaschine, des Typs, der einen Kipphebel (18), der an einem Träger (14) um eine erste feste Oszillationsachse (F1) angelenkt und mit einem ersten Arm (18A), der das freie Ende des Schafts (20) des Ventils (12) vorbelastet, und mit einem zweiten Arm (18B), der durch einen Drehsteuernocken (22) vorbelastet ist, versehen ist, und Mittel (28, 34) für die Steuerung des Ventilhubs umfasst, die ein Steuerorgan (28), das an dem zweiten Arm (18B) des Kipphebels um eine bewegliche Oszillationsachse (M1) angelenkt ist, eine erste Rolle (30) für einen Kontakt mit dem Steuernocken (22), die an dem Steuerorgan (28) um eine erste bewegliche Drehachse (R1) angelenkt ist, und eine zweite Rolle (32) für einen Kontakt mit dem Steuernocken (34), die an dem Steuerorgan (28) um eine zweite bewegliche Drehachse (R2) angelenkt ist, aufweisen, wobei alle Oszillationsachsen (F1, M1) und Drehachsen (R1, R2) voneinander verschieden und im Wesentlichen zueinander parallel sind, wobei der Steuernocken (34) am Träger (14) um eine zweite feste Oszillationsachse (F3), die zu der ersten festen Oszillationsachse (F1) im Wesentlichen parallel ist, angelenkt ist, so dass bei einer konstanten Position des Steuernockens (22), die einer Position des Ventils (12) entspricht, in der es offen ist, die Verlagerungen dieses Steuernockens (34) den Abstand zwischen der ersten festen Oszillationsachse (F1) und der zweiten beweglichen Drehachse (R1) verändern, **dadurch gekennzeichnet, dass** die Kontaktoberfläche (36) zwischen dem Steuernocken (34) und der zweiten Rolle (32) gekrümmt ist und sich im Wesentlichen um die zweite bewegliche Drehachse (R2) krümmt.

2. Vorrichtung nach Anspruch 1, **dadurch gekennzeichnet, dass** sie Mittel (40, 42; 44) für die Steuerung der Winkelstellung des Steuernockens (22) umfasst.

3. Vorrichtung nach Anspruch 2; **dadurch gekennzeichnet, dass** die Stellungssteuerungsmittel einen Drehzapfen (40) umfassen, der die erste bewegliche Drehachse (R1) bildet und in einem gekrümmten Langloch (42), das sich um die feste Drehachse (F2) des Steuernockens (22) krümmt, verlagerbar angebracht ist.

4. Vorrichtung nach Anspruch 3, **dadurch gekennzeichnet, dass** das gekrümmte Langloch (42) auf eine Stellungsachse (C) zentriert ist, die mit der festen Drehachse (F2) des Steuemockens zusammenfällt, wenn sich das Ventil (12) in einer Referenzposition befindet.

5. Brennkraftmaschine, **dadurch gekennzeichnet, dass** sie eine Ventilsteuervorrichtung nach einem der vorhergehenden Ansprüche umfasst, wobei das Ventil vorzugsweise ein Einlassventil ist.
